# EUROPÄISCHE PATENTSCHRIFT

(11) **EP 1 166 896 B1**
(45) Veröffentlichungstag und Bekanntmachung des Hinweises auf die Patenterteilung: **28.07.2004**
(21) Anmeldenummer: 01111805.6
(22) Anmeldetag: 16.05.2001
(51) Int. Cl.: B07B 1/28, B07B 13/11

(54) **Vorrichtung zur Sortierung, Unterteilung einer Fraktion**
Device for sorting, separating a fraction
Dispositif pour trier, séparer une fraction

(30) Priorität: 24.06.2000 DE 10030906
(43) Veröffentlichungstag der Anmeldung: 02.01.2002
(73) Patentinhaber: Stadler, Willi, 88361 Altshausen (DE)
(72) Erfinder: Stadler, Willi, 88361 Altshausen (DE)
(74) Vertreter: Weiss, Peter, Dr.

(56) Entgegenhaltungen:
- EP-A- 0 155 180
- EP-A- 0 710 509
- DE-A- 2 803 684
- DE-A- 3 621 091
- DE-B- 1 162 782
- DE-U- 29 904 262
- GB-A- 947 875
- US-A- 2 479 945

## Beschreibung

Die vorliegende Erfindung betrifft eine Vorrichtung zur Sortierung, Unterteilung einer Fraktion aus ggf. unterschiedlichen Teilfraktionen beliebiger Art nach Dichte und/oder Korngrösse mit zumindest einem Förderelement insbesondere mit einer Mehrzahl nebeneinander über wenigstens eine Kurbelwelle gelagerte Förderleisten.

Eine derartige Vorrichtung ist bspw. in der DE 28 03 684 C2 sowie in der DE 100 14 812.3 beschrieben. Über zwei Kurbelwellen sind einzelne nebeneinander angeordnete, benachbarte Förderleisten gegeneinander antreibbar. Dabei sind insgesamt die Förderleisten geneigt angeordnet und befördern einen Materialstrom zu einem Austrag, wobei auf diesem Weg kleinere Fraktionen durch entsprechende Durchbrüche der einzelnen Förderleisten durchtreten und abtransportiert werden können. Grössere Fraktionen rollen von den Förderleisten herab und werden über Transportbänder od. dgl. weitertransportiert.

Ferner ist aus dem deutschen Gebrauchsmuster DE 299 04 262 U1 eine Sortiervorrichtung bekannt, bei welcher ebenfalls unterschiedliche Förderleisten mittels zweier Kurbelwellen antreibbar sind. Dabei übergreifen Mitnehmer die einzelnen Förderleisten, wobei dazwischen entsprechende Durchbrüche gebildet sind. Nachteilig bei derartigen Sortiervorrichtungen ist, dass insbesondere ein Durchmischen, ein Aufrütteln der zu sortierenden Fraktion nicht ausreichend erfolgt.

Ferner kann mit den bisher im Stand der Technik beschriebenen und bekannten Vorrichtungen eine Fraktion im wesentlichen in drei Teilfraktionen unterteilt werden, die ggf. nachbehandelt werden müssen.

Dabei können die Gemische aus Teilen oder Bruchstücken sowie auch aus unterschiedlichen Materialien von verschiedener Grösse und/oder Dichte und/oder Korngrösse wie bspw. Holz, vorzugsweise Papier, aber auch Metall, Kunststoff, Gummi, Bauschutt od. dgl. bestehen.

Bei unterschiedlichen Gemischen sind unterschiedliche Erfordernisse, was insbesondere die Durchmischbarkeit betrifft gefordert, auch wenn es sich hier um Materialströme handelt, die aus einigen Stoffgemischen bestehen.

Die EP 0 155 180 A2 offenbart einen Separator, bei welchem drei parallel übereinander angeordnete feststehende Siebelemente vorgesehen sind, die gemeinsam über einen exzentrischen Antrieb in eine Rüttelbewegung versetzbar sind.

Die DE 28 03 684 offenbart einen Ballistikseparator, bei welchem mehrere nebeneinander angeordnete Siebpaddel mittels Kurbeltriebe antreibbar sind.

Eine ähnliche Sortiereinrichtung wird in der DE 299 04 261 U1 beschrieben.

Der vorliegenden Erfindung liegt die Aufgabe zugrunde eine Vorrichtung der eingangs genannten Art zu schaffen, welche die genannte Nachteile beseitigt und mit welcher auf einfache und effektive Weise platzsparend und kostengünstig ein Separieren, insbesondere ein Mischen und Auflockern von zu separierenden Fraktionen in vielerlei Teilfraktionen verbessert werden soll. Dabei sollen die Teilfraktionen exakt hinsichtlich ihrer Dichte, Korngrösse od. dgl. bestimmt werden können.

Zur Lösung dieser Aufgabe führt, dass das zumindest eine Förderelement mit zumindest einer Förderleiste über zumindest einem weiteren Förderelement angeordnet ist, wobei die Förderelemente separat antreibbar sind.

Vorteilhafte Weiterbildungen der Erfindung sind Gegenstand der abhängegen Ansprüche.

Bei der vorliegenden Erfindung sind einzelne Förderelemente nebeneinander mittels Förderleisten angeordnet und über entsprechende Kurbelwellen antreibbar. Die Besonderheit der vorliegenden Erfindung ist, dass eine erste Anordnung von nebeneinander angeordneten Förderelementen oberhalb einer zweiten Anordnung von nebeneinander angeordneten Förderelementen angeordnet ist, so dass bei entsprechender Wahl von Durchlassöffnungen der Materialstrom über eine erste Siebung auf die darunterliegende Anordnung der Förderelemente fällt. Dort erfolgt ebenfalls eine Separierung in drei Fraktionen in eine Feinfraktion, in eine rollende Fraktion und in eine werthaltige Mittelgutfraktion.

Das grössere auf die oberste Anordnung von Förderelementen auftreffende und zu separierende Material rollt einerseits von den Förderelementen herab und wird abtransportiert oder wird andererseits abtransportiert zur weiteren Bearbeitung als grobe Fraktion für bspw. grössere Teile wie Kartonagen od. dgl.. Dazwischen erfolgt bei der oberen Anordnung der Förderelemente eine erste Siebstufe. Das Siebgut trifft dann auf die darunterliegende zweite Siebstufe, wobei diese wiederum wie oben beschrieben in eine Feinfraktion, eine rollende Fraktion und in eine ausscheidende Mittelgutfraktion unterteilbar ist.

Auch soll daran gedacht sein bspw. eine weitere Anordnung von Förderelementen vorzusehen, so dass ggf. eine dritte Siebstufe und eine dritte Separierung in drei einzelne Teilfraktionen möglich ist.

Als besonders vorteilhaft hat sich die zweistufige Vorrichtung, insbesondere der zweistufige Balistik-Separator für die Separierung von Papier erwiesen. Dabei kann unter Umständen in den einzelnen Förderelementen zumindest ein Absatz ggf. mit Überhang vorgesehen sein, um das aufzubereitende Material besser zu durch mischen. Dies soll ebenfalls im Rahmen der vorliegenden Erfindung liegen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Seitenansicht auf eine Vorrichtung zum Sortieren, Unterteilen einer Fraktion insbesondere auf einen zweistufigen Balistik-Separator;
Figur 2 eine Draufsicht auf eine Vorrichtung zur Sortierung, Unterteilung zumindest einer Fraktion mit einer Mehrzahl nebeneinander angeordneten Förderelementen, insbesondere Förderleisten;
Figur 3 eine schematisch dargestellte Seitenansicht auf ein weiteres Ausführungsbeispieles der Vorrichtung gemäss den Figuren 1 und 2;
Figur 4 eine schematisch dargestellte Seitenansicht eines weiteren Ausführungsbeispiel einer Vorrichtung gemäss Figur 3.

Gemäss Figur 1 weist eine erfindungsgemässe Vorrichtung R₁ ein Gehäuse 1 auf, in welchem hier nur angedeutete Kurbelwellen 2.1 bis 2.4 eine Mehrzahl von Förderelementen 3.1, 3.2, insbesondere Förderleisten 4.1 bis 4.12 lagern. Die Besonderheit der vorliegenden Erfindung ist, dass die Förderelemente 3.1 oberhalb der Förderelemente 3.2 angeordnet sind, insbesondere dass die Förderleisten 4.1 bis 4.6 oberhalb der Förderleisten 4.7 bis 4.12 angeordnet sind. Die Förderleisten 4.1 bis 4.6, die über die Kurbelwellen 2.1 und 2.2 angetrieben sind, sind oberhalb der Kurbelwellen 2.3, 2.4 für die Förderleisten 4.7 bis 4.12 angeordnet.

Vorzugsweise liegen die Förderelemente 3.1 in etwa deckungsgleich oberhalb der Förderelemente 3.2.

Dabei können die Kurbelwellen 2.1 bis 2.4 über einen gemeinsamen Antrieb synchron angetrieben werden. Auch ist denkbar, den Kurbelwellen 2.1, 2.2 sowie auch 2.3, 2.4 einen separaten Antrieb zuzuordnen.

Durch die unterschiedliche Lage einzelner Förderleisten 4.1 bis 4.6 auf den Kurbelwellen 2.1, 2.2 bewegen sich die einzelnen Förderleisten 4.1 bis 4.6 zueinander in unterschiedlichen Höhen auf einer Kreisbahn, wie es bspw. in der DE 299 04 262 U1 sowie auch in der DE 100 14 812.3 beschrieben ist, auf welche ausdrücklich Bezug genommen wird.

Bevorzugt sind die einzelnen Förderleisten 4.1 bis 4.12 mit auswechselbaren Elementen 5 versehen, die eine Mehrzahl von Durchlassöffnungen 6, siehe Figur 2, aufweisen.

Die Elemente 5 können bspw. über Schnellverschlüsse od. dgl. auf die Förderelemente 3.1, 3.2, insbesondere Förderleisten 4.1 bis 4.12 wiederlösbar festgelegt werden, wobei diese unterschiedliche grosse Durchlassöffnungen 6 entsprechend dem zu separierenden Wertstoffgemisch aufweisen.

Je nach Material oder Fraktion, welche sortiert bzw. unterteilt werden muss, können unterschiedliche Elemente 5 mit unterschiedlichen Durchlassöffnungen 6 den Förderelementen 3.1, 3.2 zugeordnet werden. Hier sei der Erfindung keine Grenze gesetzt.

Insbesondere Schnellwechselverschlüsse ermöglichen ein schnelles Austauschen oder sogar Ersetzen einzelner Elemente 5.

Die zu separierende Fraktion an beliebigem Abfall vorzugsweise Papier wird über ein Transportband 18 den Förderelementen 4.1 bis 4.6 zugeführt.

Durch die geneigte Anordnung des Förderelementes 3.1 wird die zu separierende Fraktion in drei Fraktionen unterteilt. Zum einen rollt eine rotierende Fraktion, bspw. grosse Behälter od. dgl. von den Förderelementen 3.1 nach unten auf ein Förderband 14.1 und wird dort abtransportiert, ggf. manuell verlesen oder weiter verarbeitet.

Ferner wird durch die rotative Bewegung einzelner Förderleisten 4.1 bis 4.6 der verbleibende Bestandteil der Fraktion auf den Förderelementen 3.1 nach oben transportiert und fällt dann auf ein Band 20.1. Diese Fraktion enthält grössere und leichtere Fraktionen wie bspw. Kartonagen od. dgl..

Durch die entsprechenden Durchlassöffnungen 6 wird über eine erste Siebstufe ein sogenanntes Mittelgut auf die darunterliegenden Förderelemente 3.2 geleitet, die wiederum aufgeteilt werden in eine rollende Fraktion, die von der geneigt angeordneten Förderelemente 3.2 in Richtung Förderband 14.2 rollen und von diesem abtransportiert werden.

Eine Feinfraktion wird durch die entsprechenden Durchlassöffnungen 6 in den Förderelementen 3.2 auf eine Fördereinrichtung 19 separiert und von dieser abtransportiert und in nicht näher dargestellten weiteren Bearbeitungseinrichtungen wie bspw. Magnetabscheider, Nichtmetallabscheider od. dgl. weiterverarbeitet.

Endseits der Förderelemente 3.2 scheidet das sogenannte Mittelgut, bspw. als De-inken Ware aus und wird über ein Band 20.2 zur Weiterverarbeitung weitertransportiert.

Von Vorteil bei der vorliegenden Erfindung ist, dass ein vorzugsweise zweistufige Balistik-Separator geschaffen wird, wobei eine Fraktion wie bspw. an Papier in mehrere Fraktionen entsprechend Grösse, Dichte, Gewicht mittels den übereinander angeordneten Förderelementen separiert werden kann.

Im Rahmen der vorliegenden Erfindung soll jedoch auch liegen, bspw. ein weiteres Förderelement zwischen der Fördereinrichtung 19 und den Förderelementen 3.2 in oben beschriebener Weise einzusetzen um eine dritte Stufe zur Separierung vorzusehen. Entsprechend schliessen dann endseits an die jeweiligen zusätzlichen Förderelemente die oben beschriebenen Bänder sowie Förderbänder an.

In dem Ausführungsbeispiel nach Figur 3 ist eine Vorrichtung R₂ aufgezeigt, die entsprechend Figur 1 auf gebaut ist. Unterschiedlich ist, dass die einzelnen Förderleisten 4.1 bis 4.6 der Förderelemente 3.1 vorzugsweise zweiteilig aus einem ersten Teil 10.1 und einem zweiten Teil 10.2 gebildet sind. Endseits des ersten Teiles 10.1 schliesst in etwa lotrecht zu einem Untergrund 11 ein Steg 12 nach unten abragend an, an welchem der zweite Teil 10.2 der Förderleiste 4.1 bis 4.6 winkelig anschliesst. Der erste Teil 10.1 ist an der Kurbelwelle 2.1 und der zweite Teil 10.2 an der Kurbelwelle 2.2 gelagert. Insbesondere durch die Ausbildung des Steges 12 ist ein Absatz 13 gebildet, welcher eine sogenannte Kaskade bildet.

Dabei kann ein Überhang 15 vorgesehen sein, in dem einerseits der erste Teil 10.1 der Förderleiste 4.1 bis 4.6 einen Anfangsbereich des abschliessenden versetzten Teiles 10.2 übergreift. Bevorzugt ist jede der Förderleisten 4.1 bis 4.6 mit zumindest einem Absatz 13 versehen, wobei jeweils ein Überhang 15 gebildet ist. Der Überhang 15 hat insbesondere die Aufgabe, dass das Material, welches über den Überhang 15 fällt, im Fallen von dem Teil 10.1 über dessen Kannte auf das darunterliegende Teil 10.2 an der Kannte abrollt und beim Herunterfallen gedreht bzw. umgewälzt wird.

Diese Drehung bewirkt ein verbessertes Mischen, eine Auflockerung des zu sortierenden Materials, insbesondere der Wertstoffmengen. Würde bspw. auf den Überhang 15 verzichtet werden, so würden die einzelnen Wertstoffgemenge entlang des Steges 15 auf das Teil 10.2 gleiten, wobei keine Drehung oder Auflockerung in diesem Masse erfolgen würde.

In dem Ausführungsbeispiel der vorliegenden Erfindung gemäss Figur 4 ist aufgezeigt, dass sowohl die Förderelemente 3.1 als auch die Förderelemente 3.2 mit wenigstens einem Absatz 13 versehen sein können, um das Gemenge aufzulockern. Es kann jedoch auch auf die Absätze 13, wie es in Figur 1 aufgezeigt ist, verzichtet werden.

Dann sind die entsprechenden Förderelemente 3.1, 3.2 jeweils schräg geneigt linear angeordnet und werden über die einzelnen Kurbelwellen 2.1 bis 2.4 angetrieben.

| **Positionszahlenliste** | | | | | |
|---|---|---|---|---|---|
| 1 | Gehäuse | 34 | | 67 | |
| 2 | Kurbelwelle | 35 | | 68 | |
| 3 | Förderelement | 36 | | 69 | |
| 4 | Förderleiste | 37 | | 70 | |
| 5 | Element | 38 | | 71 | |
| 6 | Durchlassöffnung | 39 | | 72 | |
| 7 | | 40 | | 73 | |
| 8 | | 41 | | 74 | |
| 9 | | 42 | | 75 | |
| 10 | Teil | 43 | | 76 | |
| 11 | Untergrund | 44 | | 77 | |
| 12 | Steg | 45 | | 78 | |
| 13 | Absatz | 46 | | 79 | |
| 14 | Förderband | 47 | | | |
| 15 | Überhang | 48 | | R₁ | Vorrichtung |
| 16 | | 49 | | R₂ | Vorrichtung |
| 17 | | 50 | | | |
| 18 | Transportband | 51 | | | |
| 19 | Fördereirichtung | 52 | | | |
| 20 | Band | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung zur Sortierung, Unterteilung einer Fraktion aus ggf. unterschiedlichen Teilfraktionen beliebiger Art nach Dichte und/oder Korngrösse mit zumindest einem Förderelement (3.1, 3.2) insbesondere mit einer Mehrzahl nebeneinander über wenigstens eine Kurbelwelle (2.1 bis 2.4) gelagerte Förderleisten (4.1 bis 4.2),
**dadurch gekennzeichnet,**
**dass** das zumindest eine Förderelement (3.1) mit zumindest einer Förderleiste (4.1 bis 4.6) über zumindest einem weiteren Förderelement (3.2) angeordnet ist, wobei die Förderelemente (3.1, 3.2) separat antreibbar sind.

2. Vorrichtung nach Anspruch 1, **dadurch gekennzeichnet, dass** das zumindest eine Förderelement (3.1) und/oder (3.2), insbesondere die zumindest eine Förderleiste (4.1 bis 4.6) und/oder (4.7 bis 4.12) zumindest einen Absatz (13) aufweist.

3. Vorrichtung nach Anspruch 1 oder 2, **dadurch gekennzeichnet, dass** das Förderelement (3.1) und/oder das Förderelement (3.2), insbesondere die zumindest eine Förderleiste (4.1 bis 4.6) und/oder (4.7 bis 4.12) zumindest einen überlappenden, insbesondere übergreifenden Absatz (13), insbesondere Überhang (15) aufweist.

4. Vorrichtung nach wenigstens einem der Ansprüche 1 bis 3, **dadurch gekennzeichnet, dass** dem Förderelement (3.1, 3.2), insbesondere der zumindest einen Förderleiste (4.1 bis 4.12) zumindest ein Element (5) mit wählbaren Durchlassöffnungen (6) auswechselbar zugeordnet ist.

5. Vorrichtung nach wenigstens einem der Ansprüche 1 bis 4, **dadurch gekennzeichnet, dass** ein erster Teil (10.1) der Förderleiste (4.1 bis 4.6) einen zweiten Teil (10.2) der Förderleiste (4.1 bis 4.6) überlappt, wobei der erste Teil (10.1) beabstandet zu dem zweiten Teil (10.2) angeordnet ist.

6. Vorrichtung nach Anspruch 5, **dadurch gekennzeichnet, dass** zwischen dem ersten und zweiten Teil (10.1, 10.2) der Förderleiste (4.1 bis 4.6) ein etwa lotrecht ausgebildeter Steg (12) zur Bildung des Absatzes (13) vorgesehen ist.

7. Vorrichtung nach wenigstens einem der Ansprüche 1 bis 6, **dadurch gekennzeichnet, dass** die Förderleisten (6.1 bis 6.6) parallel und nebeneinander angeordnet sind und über die Kurbelwellen (2.1, 2.2) antreibbar sind, wobei die Förderleisten (4.7 bis 4.12) über die Kurbelwellen (2.3, 2.4) nebeneinanderliegend und unterhalb der Förderleisten (4.1 bis 4.6) gelagert angeordnet sind.

8. Vorrichtung nach wenigstens einem der Ansprüche 1 bis 7, **dadurch gekennzeichnet, dass** die Kurbelwellen (2.1, 2.2) in etwa über den Kurbelwellen (2.3, 2.4) angeordnet sind, wobei diese gemeinsam gekoppelt oder separat antreibbar sind.

9. Vorrichtung nach wenigstens einem der Ansprüche 1 bis 8, **dadurch gekennzeichnet, dass** zur Beschickung oder Materialaufgabe oberhalb des Förderelementes (3.1), insbesondere oberhalb der Förderleisten (4.1 bis 4.6) ein Transportband (18) angeordnet ist.

10. Vorrichtung nach wenigstens einem der Ansprüche 1 bis 9, **dadurch gekennzeichnet, dass** jeweils einends im Bereich der Kurbelwellen (2.1, 2.3) an die jeweiligen Förderelemente (3.1, 3.2) Förderbänder (14.1, 14.2) und anderenends im Bereich der Kurbelwellen (2.2, 2.4) an die Förderelemente (3.1, 3.2) Bänder (20.1, 20.2) zum Abtransport der separierten Fraktionen anschliessen.

11. Vorrichtung nach wenigstens einem der Ansprüche 1 bis 10, **dadurch gekennzeichnet, dass** unterhalb des Förderelementes (3.2) eine Fördereinrichtung (19) zum Austrag einer gesiebten Feinfraktion vorgesehen ist.

## Claims

1. Apparatus for the sorting, the dividing-up, of a fraction, which is possibly formed from different partial fractions of any type, according to density and/or particle size, said apparatus having at least one conveyor means (3.1, 3.2), more especially with a plurality of feed bars (4.1 to 4.2 ) which are mounted adjacent one another above at least one crankshaft (2.1 to 2.4), **characterised in that** the at least one conveyor means (3.1), with at least one feed bar (4.1 to 4.6), is disposed above at least one additional conveyor means (3.2), the conveyor means (3.1, 3.2) being separately drivable.

2. Apparatus according to claim 1, **characterised in that** the at least one conveyor means (3.1) and/or (3.2), more especially the at least one feed bar (4.1 to 4.6) and/or (4.7 to 4.12), have/has at least one shoulder portion (13).

3. Apparatus according to claim 1 or 2, **characterised in that** the conveyor means (3.1) and/or the conveyor means (3.2), more especially the at least one feed bar (4.1 to 4.6) and/or (4.7 to 4.12), have/has at least one overlapping, more especially over-engaging, shoulder portion (13), more especially an overhang (15).

4. Apparatus according to at least one of claims 1 to 3, **characterised in that** at least one element (5), having selectable through-apertures (6), is interchangeably associated with the conveyor means (3.1, 3.2), more especially with the at least one feed bar (4.1 to 4.12).

5. Apparatus according to at least one of claims 1 to 4, **characterised in that** a first part (10.1) of the feed bar (4.1 to 4.6) overlaps a second part (10.2) of the feed bar (4.1 to 4.6), the first part (10.1) being disposed at a spacing from the second part (10.2).

6. Apparatus according to claim 5, **characterised in that**, between the first and second parts (10.1, 10.2) of the feed bar (4.1 to 4.6), a substantially vertical web (12) is provided to form the shoulder portion (13).

7. Apparatus according to at least one of claims 1 to 6, **characterised in that** the feed bars (6.1 to 6.6 ) are disposed parallel to and adjacent one another and are drivable via the crankshafts (2.1, 2.2), the feed bars (4.7 to 4.12) being disposed so as to be mounted adjacent one another above the crankshafts (2.3, 2.4) and beneath the feed bars (4.1 to 4.6).

8. Apparatus according to at least one of claims 1 to 7, **characterised in that** the crankshafts (2.1, 2.2) are disposed substantially above the crankshafts (2.3, 2.4), the latter being drivable coupled together or separately.

9. Apparatus according to at least one of claims 1 to 8, **characterised in that** a conveyor belt (18) for charging or supplying material is disposed above the conveyor means (3.1), more especially above the feed bars (4.1 to 4.6).

10. Apparatus according to at least one of claims 1 to 9, **characterised in that** conveyor belts (14.1, 14.2) communicate respectively at one end with the respective conveyor means (3.1, 3.2) in the region of the crankshafts (2.1, 2.3), and belts (20.1, 20.2) communicate at the other end with the conveyor means (3.1, 3.2) in the region of the crankshafts (2.2, 2.4), for discharging the separated fractions.

11. Apparatus according to at least one of claims 1 to 10, **characterised in that** a conveying apparatus (19) is provided beneath the conveyor means (3.2) to remove a screened fine fraction.

## Revendications

1. Dispositif pour trier, séparer une fraction, éventuellement composée de différentes fractions partielles de tout type, selon la densité et/ou la grosseur de grain, avec au moins un élément de transport (3.1, 3.2), en particulier avec une pluralité de bandes de transport (4.1 à 4.2) montées côte à côte par l'intermédiaire d'au moins un vilebrequin (2.1 à 2.4), **caractérisé par le fait que** l'au moins un élément de transport (3.1) avec au moins une bande de transport (4.1 à 4.6) est disposée au-dessus d'au moins un autre élément de transport (3.2), les éléments de transport (3.1, 3.2) pouvant être entraînés séparément.

2. Dispositif selon la revendication 1, **caractérisé par le fait que** l'au moins un élément de transport (3.1) et/ou (3.2), en particulier l'au moins une bande de transport (4.1 à 4.6) et/ou (4.7 à 4.12) présente au moins un épaulement (13).

3. Dispositif selon la revendication 1 ou 2, **caractérisé par le fait que** l'élément de transport (3.1) et/ou l'élément de transport (3.2), en particulier l'au moins une bande de transport (4.1 à 4.6) et/ou (4.7 à 4.12), présente au moins un épaulement (13), en particulier un surplomb (15), venant en recouvrement, en particulier en prise par dessus.

4. Dispositif selon au moins l'une des revendications 1 à 3, **caractérisé par le fait qu'**à l'élément de transport (3.1, 3.2), en particulier à l'au moins une bande de transport (4.1 à 4.12), est associé de manière interchangeable au moins un élément (5) à ouvertures de passage sélectionnables (6).

5. Dispositif selon au moins l'une des revendications 1 à 4, **caractérisé par le fait qu'**une première partie (10.1) de la bande de transport (4.1 à 4.6) vient en recouvrement d'une deuxième partie (10.2) de la bande de transport (4.1 à 4.6), la première partie (10.1) étant disposée distante de la deuxième partie (10.2).

6. Dispositif selon la revendication 5, **caractérisé par le fait qu'**entre la première et la deuxième partie (10.1, 10.2) de la bande de transport (4.1 à 4.6) est prévue une entretoise (12) réalisée environ verticale destinée à former l'épaulement (13).

7. Dispositif selon au moins l'une des revendications 1 à 6, **caractérisé par le fait que** les bandes de transport (6.1 à 6.6) sont disposées parallèles et adjacentes l'une à l'autre et peuvent être entraînées par l'intermédiaire des vilebrequins (2.1, 2.2), les bandes de transport (4.7 à 4.12) étant disposées montées adjacentes l'une à l'autre et au-dessous des bandes de transport (4.1 à 4.6) par l'intermédiaire des vilebrequins (2.3, 2.4).

8. Dispositif selon au moins l'une des revendications 1 à 7, **caractérisé par le fait que** les vilebrequins [2.1, 2.2) sont disposés environ au-dessus des vilebrequins (2.3, 2.4), ceux-ci pouvant être entraînés couplés ensemble ou séparément.

9. Dispositif selon au moins l'une des revendications 1 à 8, **caractérisé par le fait qu'**en vue du chargement ou de l'alimentation du matériau est disposée, au-dessus de l'élément de transport (3.1), en particulier au-dessus de la bande de transport (4.1 à 4.6), une courroie de transport (18).

10. Dispositif selon au moins l'une des revendications 1 à 9, **caractérisé par le fait que** d'un côté, à l'endroit des vilebrequins (2.1, 2.3), aboutent, aux éléments de transport (3.1, 3.2) respectifs, des courroies de transport (14.1, 14.2) et, de l'autre côté, à l'endroit des vilebrequins (2.2, 2.4), aboutent aux éléments de transport (3.1, 3.2), des bandes (20.1, 20-2) destinées à l'évacuation des fractions séparées.

11. Dispositif selon au moins l'une des revendications 1 à 10, **caractérisé par le fait que** sous l'élément de transport (3.2) est prévu un dispositif de transport (19) destiné à évacuer une fraction fine tamisée.
